# EUROPÄISCHE PATENTSCHRIFT

(11) **EP 3 715 000 B1**
(45) Veröffentlichungstag und Bekanntmachung des Hinweises auf die Patenterteilung: **12.01.2022**
(21) Anmeldenummer: 19165536.4
(22) Anmeldetag: 27.03.2019
(51) Int. Cl.: B21B 37/68

(54) **VERMEIDUNG VON WELLEN BEIM WALZEN VON METALLBÄNDERN**
PREVENTION OF WAVES IN THE ROLLING OF METAL STRIPS
PROCÉDÉ PERMETTANT D'ÉVITER LES ONDULATIONS LORS DU LAMINAGE DES BANDES MÉTALLIQUES

(43) Veröffentlichungstag der Anmeldung: 30.09.2020
(73) Patentinhaber: Primetals Technologies Austria GmbH, 4031 Linz (AT); Primetals Technologies Germany GmbH, 91058 Erlangen (DE)
(72) Erfinder: Loehe, Klaus, 90768 Fürth (DE); Maierhofer, Andreas, 91080 Marloffstein (DE); Kerschensteiner, Martin, 92348 Berg (DE); Kotzian, Daniel, 91301 Forchheim (DE); Kurz, Matthias, 91052 Erlangen (DE); Tunk, Mirko, 91336 Heroldsbach (DE); Ott, Daniel, 4040 Linz (AT)
(74) Vertreter: Metals@Linz

(56) Entgegenhaltungen:
- EP-A1- 2 258 492
- EP-A1- 3 202 502
- WO-A1-2017/111222
- DE-A1-102014 215 397
- JP-A- S63 171 213

## Beschreibung

### Gebiet der Technik

Die vorliegende Erfindung geht aus von einem Steuerverfahren für ein Walzgerüst,
- wobei eine Steuereinrichtung für das Walzgerüst während des Walzens eines Metallbandes in dem Walzgerüst Messdaten für eine einlaufseitig und/oder auslaufseitig des Walzgerüsts bestehende seitliche Lage des Metallbandes entgegennimmt,
- wobei ein Gerüstregler der Steuereinrichtung unter Berücksichtigung von Parametern des Gerüstreglers in Abhängigkeit der Abweichung der seitlichen Lage von einer Solllage einen Schwenkwert für das Walzgerüst ermittelt und das Walzgerüst entsprechend ansteuert.

Die vorliegende Erfindung geht weiterhin aus von einem Steuerprogramm, wobei das Steuerprogramm Maschinencode umfasst, der von einer Steuereinrichtung für ein Walzgerüst abarbeitbar ist, wobei die Abarbeitung des Maschinencodes durch die Steuereinrichtung bewirkt, dass die Steuereinrichtung ein derartiges Steuerverfahren ausführt.

Die vorliegende Erfindung geht weiterhin aus von einer Steuereinrichtung für ein Walzgerüst, wobei die Steuereinrichtung mit einem derartigen Steuerprogramm programmiert ist, so dass die Steuereinrichtung im Betrieb ein derartiges Steuerverfahren ausführt.

Die vorliegende Erfindung geht weiterhin aus von einer Walzeinheit, wobei die Walzeinheit ein Walzgerüst aufweist, in dem ein Metallband gewalzt wird, wobei die Walzeinheit eine derartige Steuereinrichtung aufweist, wobei das Walzgerüst von der Steuereinrichtung gesteuert wird.

Die vorliegende Erfindung geht weiterhin aus von einer Walzstraße, wobei die Walzstraße mehrere Walzgerüste aufweist, wobei die Walzgerüste in einer Walzrichtung gesehen hintereinander angeordnet sind, so dass sie von dem gleichen Abschnitt des Metallbandes nacheinander durchlaufen werden, wobei mindestens eines der Walzgerüste als derartige Walzeinheit ausgebildet ist.

### Stand der Technik

Beim Walzen eines Metallbandes in einem Walzgerüst ist die seitliche Lage des Metallbandes eine wichtige Prozessgröße. Mit dem Begriff "seitliche Lage des Metallbandes" kann - dies gilt nicht nur im Stand der Technik, sondern auch im Rahmen der vorliegenden Erfindung - die durchschnittliche seitliche Lage (= Querposition) des Metallbandes in einer eingerüstigten oder mehrgerüstigen Walzstraße gemeint sein. Es ist im Rahmen der vorliegenden Erfindung jedoch ebenso möglich, mit diesem Begriff die Querposition eines längeren oder kürzeren Abschnitts des Metallbandes zu bezeichnen, im Extremfall die Querposition eines bestimmten Bandpunktes, insbesondere des Bandkopfes oder des Bandfußes. Insbesondere ist die seitliche Lage des Metallbandes beim Walzen des Kopfes des Metallbandes von Bedeutung, damit das Metallband in eine nachfolgende Einrichtung - beispielsweise das nachfolgende Walzgerüst oder eine Coilbox - möglichst mittig einläuft. Abweichungen der seitlichen Lage von einer Solllage können zu Störungen führen, im Extremfall zu einem Hochgeher.

Zur Vermeidung derartiger Störungen ist bekannt, die seitliche Lage des Metallbandes zu erfassen und die Walzen des Walzgerüsts entsprechend zu verschwenken, um die seitliche Lage des Metallbandes entsprechend einzustellen und nachzuführen. Rein beispielhaft kann auf die EP 3 202 502 A1, die ein gattungsgemässes Steuerverfahren offenbart, verwiesen werden.

Beim Walzen eines Metallbandes kann es aber auch zur Ausbildung einer Welle in dem gewalzten Metallband kommen. In manchen Fällen geschieht dies trotz des Versuchs, die seitliche Lage des Metallbandes der Solllage anzunähern, in anderen Fällen gerade wegen des Versuchs, die seitliche Lage des Metallbandes der Solllage anzunähern. Die Welle kann - je nach Lage des Einzelfalls - im Bereich der der Antriebseite des Walzgerüsts zugewandten Bandkante des Metallbandes oder im Bereich der der Bedienseite des Walzgerüsts zugewandten Bandkante des Metallbandes auftreten. Derartige Wellen erschweren zumindest das Zuführen des Metallbandes zur nachfolgenden Einrichtung, beispielsweise das Einfädeln des Metallbandes in einem nachfolgenden Gerüst. Weiterhin können die Wellen zu einem sogenannten Banddoppler (d.h. einer doppelten Lage des Metallbandes) und damit zu einer Störung im Betrieb des Walzgerüsts führen. Im schlimmsten Fall kann sogar ein sogenannter Hochgeher auftreten. Ursache der Wellen in dem gewalzten Metallband kann insbesondere eine für das konkret gewalzte Metallband ungeeignete asymmetrische Anstellung des Walzgerüsts sein.

Ob und gegebenenfalls in welchem Ausmaß derartige Wellen auftreten, kann im aktuellen Stand der Technik anhand von Anlagen-, Betriebs- und Messdaten nicht vorab bestimmt werden. Der Grund hierfür ist, dass neben messbaren und bekannten Größen auch andere, nicht messbare und auch nicht anderweitig bekannte Größen einen bedeutenden Einfluss haben. Die messbaren und bekannten Größen sind beispielsweise die Banddicke, die Bandbreite, die Temperatur, der Walzenschliff, die Walzenanstellung und andere mehr. Die nicht messbaren und auch nicht anderweitig bekannten Größen sind beispielsweise ein - bezogen auf dieses Walzgerüst - im noch ungewalzten Metallband vorhandener Dickenkeil oder im noch ungewalzten Metallband vorhandener Temperaturkeil und auch eine Abweichung einer tatsächlichen Einstellung des Walzgerüsts von einer Solleinstellung.

Im Stand der Technik ist bekannt, mittels einer entsprechenden Kameraeinrichtung auslaufseitig des Walzgerüsts Bilder des gewalzten Metallbandes zu erfassen und die Bilder auszuwerten. Im Stand der Technik erfolgt die Auswertung jedoch lediglich zur Erfassung und Ermittlung der Lage der Bandkanten oder allgemein der seitlichen Lage des Metallbandes, insbesondere zur Ermittlung eines Bandsäbels. Rein beispielhaft kann auf die bereits genannte EP 3 202 502 A1 verwiesen werden. Auch die WO 2006/063 948 A1 zeigt dies. Gleiches gilt für die WO 2016/198 246 A1.

### Zusammenfassung der Erfindung

Die Aufgabe der vorliegenden Erfindung besteht darin, Möglichkeiten zu schaffen, Wellen in dem gewalzten Metallband nach Möglichkeit zu vermeiden.

Die Aufgabe wird durch ein Steuerverfahren mit den Merkmalen des Anspruchs 1 gelöst. Vorteilhafte Ausgestaltungen des Steuerverfahrens sind Gegenstand der abhängigen Ansprüche 2 bis 11.

Erfindungsgemäß wird ein Steuerverfahren der eingangs genannten Art dadurch ausgestaltet,
- dass die Steuereinrichtung mindestens eine Größe ermittelt, aus der für beide Bandkanten des Metallbandes hervorgeht, ob das Metallband im Bereich der jeweiligen Bandkante eine Welle ausbildet, und
- dass die Steuereinrichtung, sobald das Metallband im Bereich einer der Bandkanten eine Welle ausbildet, mindestens einen der Parameter des Gerüstreglers variiert, so dass der Gerüstregler den Schwenkwert ab dem Variieren des mindestens einen Parameters unter Berücksichtigung des geänderten Parameters ermittelt.

Insbesondere variiert die Steuereinrichtung den Parameter derart, dass der Ausbildung der Welle entgegengewirkt wird oder ein Ausmaß, in dem die Welle sich ausbildet, auf ein vorbestimmtes Maß begrenzt wird.

Der Parameter kann nach Bedarf bestimmt sein. Insbesondere kann es sich bei dem Parameter um einen Maximalwert oder einen Minimalwert für den Schwenkwert handeln. Es ist beispielsweise möglich, einen Grenzwert für die Keilanstellung des Walzgerüsts in derjenigen Richtung festzulegen, an deren Bandkante die Welle aufgetreten ist. Für die andere Richtung ist es möglich, dass der dortige Grenzwert (sofern ein derartiger Grenzwert vorhanden ist) unverändert beibehalten wird. Alternativ ist es möglich, für beide Schwenkrichtungen einen gemeinsamen absoluten Grenzwert für die Keilanstellung des Walzgerüsts festzulegen.

Es ist im Einzelfall möglich, den Parameter so zu bestimmen, dass er noch keinen Einfluss auf den momentan vom Gerüstregler ausgegebenen Schwenkwert hat. Dies kann insbesondere dann sinnvoll sein, wenn die Sensitivität bei der Erkennung einer Welle sehr hoch ist, so dass bereits eine sehr kleine Welle erkannt werden kann. In diesem Fall kann es unter Umständen ausreichen, den Grenzwert - je nach Schwenkrichtung auf einen Wert geringfügig oberhalb bzw. unterhalb des aktuellen Wertes festzulegen. In der Regel wird die Steuereinrichtung den Grenzwert aber derart festlegen, dass der Gerüstregler den aktuellen Schwenkwert aufgrund des Variierens des Parameters betragsmäßig reduzieren muss.

Vorzugsweise behält die Steuereinrichtung den variierten Parameter bei, bis entweder die Steuereinrichtung den Parameter aufgrund einer erneuten Ausbildung einer Welle in dem Metallband erneut variiert oder sich der Zugzustand des Metallbandes ändert oder das Metallband vollständig in dem Walzgerüst gewalzt ist.

Der Zugzustand legt fest, ob das Metallband unter Zug gewalzt wird oder zugfrei gewalzt wird. Bei einer auslaufseitigen Erfassung der Bandlage und Auswertung auf eine Welle wird der an den Bandkopf angrenzende Bereich zugfrei gewalzt, bis der Bandkopf in eine nachfolgende Einrichtung einläuft, beispielsweise in das nachfolgende Walzgerüst eingefädelt wird. Ebenso wird im Falle einer einlaufseitigen Erfassung der Bandlage und Auswertung auf eine Welle der an den Bandfuß angrenzende Bereich ab dem Moment zugfrei gewalzt, zu dem der Bandfuß aus einer vorausgehenden Einrichtung ausgelaufen ist, beispielsweise aus dem vorausgehenden Walzgerüst ausgefädelt wird. Der verbleibende Bereich des Metallbandes kann nach Bedarf unter Zug (dies stellt den Regelfall dar) oder zugfrei gewalzt werden.

Vorzugsweise führt die Steuereinrichtung den variierten Parameter unter Zuordnung zu für das gewalzte Metallband charakteristischen Daten einer Datenbank zu, so dass der variierte Parameter beim Walzen eines weiteren Metallbandes mit denselben oder hinreichend ähnlichen charakteristischen Daten als Anfangswert für den Parameter zur Verfügung steht. Dadurch kann erreicht werden, dass beim Walzen eines weiteren Metallbandes mit denselben oder hinreichend ähnlichen charakteristischen Daten die Parameter des Gerüstreglers von vornherein derart eingestellt werden, dass eine Welle vermieden wird bzw. das Ausmaß einer Welle auf ein vorbestimmtes Maß begrenzt wird. Insbesondere wird dadurch also vermieden, dass beim Walzen eines nachfolgenden gleichartigen oder zumindest vergleichbaren Metallbandes erneut eine Welle auftritt.

Als Messdaten für die seitliche Lage des Metallbandes kann die Steuereinrichtung insbesondere Gruppen von Bildern des Metallbandes entgegennehmen, die das Metallband beim Auslaufen aus dem Walzgerüst und/oder beim Einlaufen in das Walzgerüst zeigen, wobei die Bilder der Gruppen jeweils auf einen für die jeweilige Gruppe einheitlichen Erfassungszeitpunkt bezogen sind. Die Erfassung derartiger Bilder durch Kameras und ähnliche optische Erfassungseinrichtungen ist, wie oben stehend bereits ausgeführt, allgemein bekannt.

Es ist möglich, dass die Gruppen im Einzelfall jeweils nur ein einzelnes Bild umfassen. Bereits in diesem Fall ist eine Auswertung sehr zuverlässig möglich. Weiterhin ist es möglich, dass die Gruppen von Bildern derart bestimmt sind, dass sie eine dreidimensionale Bestimmung der Oberfläche des Metallbandes ermöglichen. Dadurch wird die Auswertung noch weiter verbessert.

Beispielsweise können die Gruppen von Bildern mindestens ein Tiefenbild umfassen. Der Begriff "Tiefenbild" hat eine feste Bedeutung. Es handelt sich um ein zweidimensionales Bild, wobei jedem Bildpunkt zusätzlich zu seiner durch die Anordnung des Bildpunktes in dem Bild bestimmten Anordnung des zugehörigen Objekts auch eine Entfernungsinformation zugeordnet ist, so dass das zugehörige Objekt im dreidimensionalen Raum eindeutig lokalisiert ist. In der Regel alternativ, prinzipiell aber auch zusätzlich ist es möglich, dass die Gruppen von Bildern mehrere zweidimensionale Bilder umfassen. In diesem Fall kann anhand der mehreren Bilder der jeweiligen Gruppe ein stereoskopisches Bild, also ein räumliches Bild, generiert werden.

In einer besonders bevorzugten Ausgestaltung des Steuerverfahrens ist vorgesehen, dass die Steuereinrichtung die mindestens eine Größe, aus der für beide Bandkanten des Metallbandes hervorgeht, ob das Metallband im Bereich der jeweiligen Bandkante eine Welle ausbildet, anhand der Gruppen von Bildern des Metallbandes ermittelt.

Ein Algorithmus zur Ermittlung der Wellen in den Bildern muss als solcher nicht explizit erstellt werden. Vielmehr ist es möglich, im Rahmen einer Lernphase sogenannte Machine Learning Algorithmen anzuwenden. Beispielsweise können neuronale Netze entsprechend trainiert werden. Rein beispielhaft kann in diesem Zusammenhang auf den Fachaufsatz "Object Detection with Deep Learning: A Review" von Zhong-Qiu Zhao et al., veröffentlicht in Journal of Latex Class Files, Vol. 14, No. 8, März 2017, verwiesen werden. Es sind aber ohne weiteres auch andere Vorgehensweisen möglich.

Im einfachsten Fall ist es möglich, dass die Steuereinrichtung
- anhand der jeweiligen Gruppe von Bildern jeweils ein Ausmaß ermittelt, in dem das Metallband im Bereich der jeweiligen Bandkante die Welle ausbildet,
- das jeweils ermittelte Ausmaß mit einem Schwellenwert vergleicht und
- die mindestens eine Größe in Abhängigkeit von dem jeweiligen Vergleich als jeweilige Boolesche Variable ermittelt.

In diesem Fall trifft die Steuereinrichtung also eine einfache binäre Entscheidung, ob sich an der einen Bandkante oder an der anderen Bandkante eine Welle ausbildet. Diese Variante ist relativ einfach zu realisieren.

Besser ist es jedoch, wenn die Steuereinrichtung
- anhand der jeweiligen Gruppe von Bildern quantitativ jeweils ein Ausmaß ermittelt, in dem das Metallband im Bereich der jeweiligen Bandkante die Welle ausbildet, und
- als mindestens eine Größe die quantifizierten Werte verwertet.

In diesem Fall steht also nicht nur eine binäre Aussage, sondern eine quantifizierte Aussage über die Ausbildung einer Welle zur Verfügung. Die quantifizierten Werte kann die Steuereinrichtung beispielsweise in Form von I-Einheiten (engl. I-units, im Deutschen auch als Ebenheitsindex bekannt) ermitteln. I-Einheiten sind dem Fachmann bekannt und vertraut.

Das erfindungsgemäße Steuerverfahren wird insbesondere während eines Zeitraums ausgeführt, während dessen das Metallband sich vor und/oder hinter dem Walzgerüst - also demjenigen Walzgerüst, auf den der Gerüstregler wirkt - in einem spannungsfreien Zustand befindet.

Die Aufgabe wird weiterhin durch ein Steuerprogramm mit den Merkmalen des Anspruchs 12 gelöst. Erfindungsgemäß bewirkt die Abarbeitung des Maschinencodes durch die Steuereinrichtung, dass die Steuereinrichtung ein erfindungsgemäßes Steuerverfahren ausführt.

Die Aufgabe wird weiterhin durch eine Steuereinrichtung mit den Merkmalen des Anspruchs 13 gelöst. Erfindungsgemäß ist die Steuereinrichtung mit einem erfindungsgemäßen Steuerprogramm programmiert, so dass die Steuereinrichtung im Betrieb ein erfindungsgemäßes Steuerverfahren ausführt.

Die Aufgabe wird weiterhin durch eine Walzeinheit mit den Merkmalen des Anspruchs 14 gelöst. Erfindungsgemäß weist die Walzeinheit als Steuereinrichtung eine erfindungsgemäße Steuereinrichtung auf.

Die Aufgabe wird weiterhin durch eine Walzstraße mit den Merkmalen des Anspruchs 15 gelöst. Erfindungsgemäß ist mindestens eines der Walzgerüste als erfindungsgemäße Walzeinheit ausgebildet.

### Kurze Beschreibung der Zeichnungen

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die in Verbindung mit den Zeichnungen näher erläutert werden. Hierbei zeigen in schematischer Darstellung:
- FIG 1: eine mehrgerüstige Walzstraße,
- FIG 2: ein einzelnes Walzgerüst mit zugeordneten Komponenten,
- FIG 3: ein Ablaufdiagramm,
- FIG 4: ein Walzgerüst und ein Metallband von oben,
- FIG 5: ein Metallband mit einer Welle von der Seite und
- FIG 6 bis 9: Ablaufdiagramme.

### Beschreibung der Ausführungsformen

Gemäß FIG 1 weist eine Walzstraße mehrere Walzgerüste 1 auf. Von den Walzgerüsten 1 sind in FIG 1 nur die Arbeitswalzen dargestellt. In der Regel weisen die Walzgerüste 1 jedoch zusätzlich zumindest auch Stützwalzen auf, in manchen Fällen auch über die Stützwalzen hinaus zusätzlich weitere Walzen. Beispielsweise können zwischen den Arbeitswalzen und den Stützwalzen Zwischenwalzen angeordnet sein. In der Walzstraße wird ein Metallband 2 gewalzt. Die Walzgerüste 1 werden von einem jeweiligen Gerüstregler 3a gesteuert. Die Gerüstregler 3a sind Bestandteil einer jeweiligen Steuereinrichtung 3b für das jeweilige Walzgerüst 1. Die Steuereinrichtungen 3b können von einer übergeordneten Koordinationseinrichtung 3c koordiniert werden. Dies ist aber nicht zwingend erforderlich.

Die Walzgerüste 1 sind in einer Walzrichtung x gesehen hintereinander angeordnet. Die Walzgerüste 1 werden daher von dem gleichen Abschnitt des Metallbandes 2 nacheinander durchlaufen. Das Metallband 2 kann beispielsweise aus Stahl oder Aluminium bestehen. Das Walzen kann beispielsweise ein Warmwalzen sein, insbesondere in einer mehrgerüstigen Fertigstraße eines Warmwalzwerks.

FIG 2 zeigt ein einzelnes Walzgerüst 1. In dem Walzgerüst von FIG 2 wird ebenfalls ein Metallband 2 gewalzt. Es kann sich bei dem Walzgerüst 1 um eines der Walzgerüste 1 der Walzstraße von FIG 1 handeln. Aus diesem Grund ist in FIG 2 zusätzlich ein weiteres Walzgerüst 1 der Walzstraße eingezeichnet. Dieses weitere Walzgerüst 1 ist jedoch nur gestrichelt dargestellt, da es im Rahmen von FIG 2 und den weiteren FIG nur auf das in durchgezogenen Linien dargestellte Walzgerüst 1 ankommt. Auf dieses Walzgerüst 1 beziehen sich somit die nachstehenden Ausführungen. Alternativ kann es sich um ein Reversiergerüst handeln, in dem das Metallband 2 reversierend gewalzt wird. In diesem Fall kann das Walzgerüst 1 das einzige Walzgerüst sein, in dem das Metallband 2 gewalzt wird. Das Walzgerüst 1 wird - ebenso wie bei den Walzgerüsten 1 von FIG 1 - von einer Steuereinrichtung 3b mit einem Gerüstregler 3a gesteuert, wobei der Steuereinrichtung 3b eine Koordinationseinrichtung 3c übergeordnet sein kann.

Die Steuereinrichtungen 3b sind jeweils mit einem Steuerprogramm 4 programmiert. Dargestellt ist dies in FIG 1 und FIG 2 nur für eine der Steuereinrichtungen 3b. Das Steuerprogramm 4 umfasst Maschinencode 5, der von der Steuereinrichtung 3b abarbeitbar ist. Die Abarbeitung des Maschinencodes 5 durch die Steuereinrichtung 3b bewirkt, dass die Steuereinrichtung 3b das Walzgerüst 1 gemäß einem Steuerverfahren steuert, das nachstehend näher erläutert wird. Hierbei wird zunächst ein Betrieb erläutert, wie er auch im Stand der Technik erfolgt, und später auf erfindungsgemäße Besonderheiten eingegangen.

Die Steuereinrichtung 3b nimmt von einer Erfassungseinrichtung 6 - siehe auch einen Schritt S1 in FIG 3 - Messdaten M entgegen. Das Entgegennehmen der Messdaten M erfolgt während des Walzens des Metallbandes 2 in dem Walzgerüst 1. Die Messdaten M sind für eine entsprechend der Darstellung in FIG 4 für eine auslaufseitig des Walzgerüsts 1 bestehende seitliche Lage y des Metallbandes 2 charakteristisch. Die Steuereinrichtung 3b ermittelt daher in einem Schritt S2 aus den Messdaten M die seitliche Lage y des Metallbandes 2. Sie ermittelt in Abhängigkeit der Abweichung der seitlichen Lage y von einer Solllage y* in einem Schritt S3 einen Schwenkwert δs für das Walzgerüst 1. Die Ermittlung erfolgt vom Ansatz her derart, dass die seitliche Lage y des Metallbandes 2 der Solllage y* angenähert wird. Der Gerüstregler 3a steuert in einem Schritt S4 das Walzgerüst 1 entsprechend dem ermittelten Schwenkwert δs an.

Der Gerüstregler 3a berücksichtigt bei der Ermittlung des Schwenkwerts δs nicht nur die Abweichung der seitlichen Lage y von einer Solllage y*, sondern zusätzlich auch mindestens einen Parameter P, meist mehrere Parameter P. Parameter P sind etwas anderes als Variable. Eine Variable ist eine Größe, die sich in jedem Zyklus des Gerüstreglers 3a ändert. Typische Variablen sind der Sollwert y*, der Istwert y und die Stellgröße δs. Parameter P hingegen sind Werte, die dem Gerüstregler 3a in der Regel nur einmalig vorgegeben werden und sodann während des gesamten Regelvorgangs - also über eine Vielzahl von Zyklen - konstant beibehalten werden. Der Parameter P kann beispielsweise bei einem konventionellen PI-Regler eine Proportionalverstärkung sein oder eine Integrationszeitkonstante. Im Rahmen eines Gerüstreglers 3a, wie er im vorliegenden Fall verwendet wird und beispielsweise aus der bereits genannten EP 3 202 502 A1 bekannt ist, können die Parameter P beispielsweise um einen maximal zulässigen Wert für den Schwenkwert δs oder einen Maximalwert für die Änderung des Schwenkwertes δs von Zyklus zu Zyklus des Gerüstreglers 3a festlegen. Der maximal zulässige Wert für den Schwenkwert δs kann gegebenenfalls separat für die beiden Schwenkrichtungen festgelegt werden.

Soweit bisher erläutert, entspricht die Arbeitsweise der Steuereinrichtung 3b einer normalen Bandlageregelung, wie sie allgemein bekannt ist und auch ausführlich beispielsweise in der EP 3 202 502 A1 erläutert wird. Auf dieser Vorgehensweise baut die vorliegende Erfindung auf.

Denn erfindungsgemäß ermittelt die Steuereinrichtung 3b in einem Schritt S5 mindestens eine Größe V1, V2, Q1, Q2, aus der für beide Bandkanten 7, 8 des Metallbandes 2 (siehe FIG 4) hervorgeht, ob das Metallband 2 im Bereich der jeweiligen Bandkante 7, 8 eine Welle 9 (siehe FIG 5) ausbildet. In einem Schritt S6 prüft die Steuereinrichtung 3b anhand der mindestens einen Größe V1, V2, Q1, Q2, ob und gegebenenfalls an welcher Bandkante 7, 8 das Metallband 2 eine Welle 9 ausbildet.

Wenn die Prüfung des Schrittes S6 negativ verläuft, also keine Welle 9 erkannt wird, wird ein Schritt S7 übersprungen. Wenn die Prüfung des Schrittes S6 hingegen positiv verläuft, also eine Welle 9 erkannt wird, geht die Steuereinrichtung 3b zum Schritt S7 über. Im Schritt S7 variiert die Steuereinrichtung 3b mindestens einen der Parameter P des Gerüstreglers 3a. Ab diesem Zeitpunkt, also ab dem Variieren des mindestens einen Parameters P, ermittelt der Gerüstregler 3a den Schwenkwert δs unter Berücksichtigung des variierten Parameters P.

Die Steuereinrichtung 3b variiert den Parameter P derart, dass der Ausbildung der Welle 9 entgegengewirkt wird oder ein Ausmaß h, in dem die Welle 9 sich ausbildet, auf ein vorbestimmtes Maß begrenzt wird. Insbesondere kann die Steuereinrichtung 3b denjenigen Parameter P variieren, der den maximal zulässigen Wert für den Schwenkwert δs festlegt. Insbesondere kann dieser Wert, ausgehend von seinem momentan gültigen Wert, betragsmäßig reduziert werden. Das Variieren kann alternativ für beide Schwenkrichtungen oder nur für diejenige Schwenkrichtung, welche für die aufgetretene Welle 9 verantwortlich ist, durchgeführt werden.

Im Gegensatz zur Vorgehensweise des Standes der Technik, bei welcher die Welle 9 nicht automatisch berücksichtigt wird, erfolgt die Ermittlung des Schwenkwert δs im Rahmen der vorliegenden Erfindung somit unter Berücksichtigung des Umstands, ob das Metallband 2 im Bereich einer seiner Bandkanten 7, 8 eine Welle 9 ausbildet.

Den variierten Parameter P behält die Steuereinrichtung 3b im weiteren Verlauf bei, bis ein spezielles Ereignis eintritt, aufgrund dessen der Wert des entsprechenden Parameters P erneut variiert wird. In dem Fall, dass der Parameter P für beide Schwenkrichtungen betragsmäßig reduziert wird, besteht ein derartiges spezielles Ereignis darin, dass trotz der soeben erwähnten Variierung des Parameters P an einer der Bandkanten 7, 8 erneut eine Welle 9 detektiert wird. In dem Fall, dass der Parameter P nur für die jeweilige Schwenkrichtung betragsmäßig reduziert wird, besteht ein derartiges spezielles Ereignis darin, dass trotz der soeben erwähnten Variierung des Parameters P an derselben Bandkante 7, 8 wie zuvor erneut eine Welle 9 detektiert wird. Weitere spezielle Ereignisse sind eine Änderung des Walzprozesses.

Insbesondere ist es entsprechend der Darstellung in FIG 6 möglich, dass die Steuereinrichtung 3b in einem Schritt S11 prüft, ob sich der Zugzustand Z des Metallbandes 2 geändert hat. Der Zugzustand Z ändert sich insbesondere dann, wenn von einem Walzen des Metallbandes 2 unter Zug zu einem Walzen des Metallbandes 2 ohne Zug übergegangen wird oder umgekehrt von einem Walzen des Metallbandes 2 ohne Zug zu einem Walzen des Metallbandes 2 unter Zug übergegangen wird. Ein Wechsel von einem Walzen des Metallbandes 2 ohne Zug zu einem Walzen des Metallbandes 2 unter Zug liegt in der Regel insbesondere vor, wenn ein Bandkopf 11 des Metallbandes 2 in eine nachfolgende Einrichtung einläuft, beispielsweise bei einer mehrgerüstigen Walzstraße in das nachfolgende Walzgerüst 1 eingefädelt wird. Umgekehrt liegt ein Wechsel von einem Walzen des Metallbandes 2 unter Zug zu einem Walzen des Metallbandes 2 ohne Zug vor, wenn ein Bandfuß des Metallbandes aus einer vorausgehenden Einrichtung ausläuft, beispielsweise aus dem vorausgehenden Walzgerüst einer mehrgerüstigen Walzstraße ausgefädelt wird.

Alternativ oder zusätzlich kann die Steuereinrichtung 3b in einem Schritt S12 prüfen, ob das Metallband 2 vollständig in dem Walzgerüst 1 gewalzt ist. In diesem Fall können die Parameter P in einem Schritt S13 neu festgelegt werden.

Es ist möglich, die Parameter P stets auf dieselben Werte festzulegen. Vorzugsweise ist die Vorgehensweise von FIG 6 entsprechend der Darstellung von FIG 7 jedoch durch Schritte S21 bis S24 ergänzt.

Der Schritt S21 wird ausgeführt, wenn die Steuereinrichtung 3b den mindestens einen Parameter P variiert. In diesem Fall führt die Steuereinrichtung 3b den variierten Parameter P unter Zuordnung zu für das gewalzte Metallband 2 charakteristischen Daten D einer Datenbank DB (siehe FIG 2) zu. Dadurch ist es möglich, dass die Steuereinrichtung 3b vor dem Walzen eines jeweiligen Metallbandes 2 im Schritt S22 anhand charakteristischer Daten D für das neu zu walzende Metallband 2 prüft, ob in der Datenbank DB für ein derartiges Metallband 2 oder ein Metallband 2 mit hinreichend ähnlichen charakteristischen Daten D bereits Parameter P hinterlegt sind. Wenn derartige Parameter P hinterlegt sind, kann die Steuereinrichtung 3b im Schritt S23 diese Parameter P als Anfangswerte aus der Datenbank DB abrufen. Anderenfalls kann die Steuereinrichtung 3b im Schritt S24 Standardwerte für die Parameter P ansetzen.

Die Messdaten M können nach Bedarf bestimmt sein. Dem entsprechend ist auch die Erfassungseinrichtung 6 ausgebildet. Vorzugsweise ist die Erfassungseinrichtung 6 als einzelne Kamera 7 oder - siehe FIG 4 - als Gruppe von Kameras 10 ausgebildet sein. In diesem Fall sind die Messdaten M Bilder B oder Gruppen von Bildern B.

Es ist möglich, dass die Gruppen von Bildern B jeweils nur ein einziges Bild B umfassen. In diesem Fall ist das jeweilige Bild B auf einen jeweiligen Erfassungszeitpunkt bezogen. Wie bereits erwähnt, kann die Erfassungseinrichtung 6 jedoch auch als Gruppe von Kameras 10 ausgebildet sein. In diesem Fall erfassen die Kameras 10 jeweils ein eigenes Bild B. In diesem Fall erfassen die einzelnen Kameras 10 jeweils zu einem einheitlichen Erfassungszeitpunkt ihr jeweiliges Bild B. In diesem Fall sind also die Bilder B der jeweiligen Gruppe auf einen jeweiligen einheitlichen Erfassungszeitpunkt bezogen.

Vorzugsweise verwertet die Steuereinrichtung 3b die Gruppen von Bildern B nicht nur im Rahmen des Schrittes S2, also im Rahmen der Ermittlung der seitlichen Lage y des Metallbandes 2. Vielmehr verwertet die Steuereinrichtung 3b vorzugsweise die Gruppen von Bildern B auch im Rahmen des Schrittes S5 zur Ermittlung der mindestens einen Größe V1, V2, Q1, Q2, aus der für beide Bandkanten 7, 8 des Metallbandes 2 hervorgeht, ob das Metallband 2 im Bereich der jeweiligen Bandkante 7, 8 eine Welle 9 ausbildet.

Wie bereits erwähnt, können die Gruppen von Bildern B jeweils mehr als ein Bild B umfassen. Beispielsweise können entsprechend der Darstellung in FIG 4 mehrere Kameras 10 vorhanden sein, die jeweils ein eigenes Bild B erfassen. In diesem Fall kann die Steuereinrichtung 3b die zu einem einheitlichen Erfassungszeitpunkt erfassten Bilder B dahingehend vorverarbeiten, dass sie die dreidimensionale Oberfläche des Metallbandes 2 ermittelt. In diesem Fall verwertet die Steuereinrichtung 3b im Schritt S5 die ermittelte dreidimensionale Oberfläche des Metallbandes 2. Ebenso ist es auch möglich, dass pro Gruppe von Bildern B zwar nur ein einzelnes Bild B erfasst wird, jedoch bereits das einzelne Bild B die erforderliche dreidimensionale Information enthält. In diesem Fall handelt es sich bei dem entsprechenden Bild B um ein sogenanntes Tiefenbild. Auch in diesem Fall verwertet die Steuereinrichtung 3b im Schritt S5 die dreidimensionale Oberfläche des Metallbandes 2.

Zur Implementierung des Schrittes S5, also zur Ermittlung der mindestens einen Größe V1, V2, Q1, Q2, aus der für beide Bandkanten 7, 8 des Metallbandes 2 hervorgeht, ob das Metallband 2 im Bereich der jeweiligen Bandkante 7, 8 eine Welle 9 ausbildet, kann die Steuereinrichtung 3b entsprechend der Darstellung in FIG 8 in einem Schritt S31 im Rahmen der Auswertung der jeweiligen Gruppe von Bildern B für die eine Bandkante 7, 8 des Metallbandes 2 ein Ausmaß einer Welle 9 ermitteln, in dem das Metallband 2 im Bereich der Bandkante 7, 8 die Welle 9 ausbildet. Beispielsweise kann die Steuereinrichtung 3b die Höhe h der Welle 9 ermitteln.

Zum Ermitteln des Ausmaßes der Welle 9 führt die Steuereinrichtung 3b einen Algorithmus im weiteren Sinne aus. Beispielsweise kann die Steuereinrichtung 3b mit einem Lernalgorithmus (machine learning algorithm) programmiert sein, wobei dem Lernalgorithmus in einer Lernphase vorab - also vor der Ausführung des Steuerverfahrens von FIG 3 - eine Vielzahl von Gruppen von Bildern B vorgegeben werden und zusätzlich zur jeweiligen Gruppe von Bildern B auch das zugehörige Ausmaß, beispielsweise die Höhe h der Welle 9, mitgeteilt wird, so dass die Steuereinrichtung 3b die richtige Auswertung "lernen" konnte. Alternativ zum Ausmaß kann der Steuereinrichtung 3b auch eine aus dem Ausmaß abgeleitete Boolesche Information zugeführt werden. Im Rahmen des späteren Betriebs - also der Ausführung des Steuerverfahrens von FIG 3 - wird dem Lernalgorithmus nur noch die jeweilige Gruppe von Bildern B vorgegeben, und die Steuereinrichtung 3b bestimmt mittels des Lernalgorithmus das zugehörige Ausmaß oder die daraus abgeleitete Boolesche Information. Alternativ oder zusätzlich können der Steuereinrichtung 3b im Rahmen des Lernvorgangs auch andere Informationen zugeführt werden, beispielsweise Steuereingriffe von Bedienpersonen beim Walzen des Metallbandes 2. Ein Beispiel eines geeigneten Lernalgorithmus ist ein neuronales Netz, insbesondere ein DNN = deep neural network = tiefes neuronales Netzwerk. Der Aufbau und die Art und Weise des Trainierens eines derartigen neuronalen Netzwerks sind beispielsweise in dem eingangs erwähnten Fachaufsatz von Zhong-Qiu Zhao erläutert.

In einem Schritt S32 prüft die Steuereinrichtung 3b, ob das ermittelte Ausmaß einen vorbestimmten Schwellenwert SW übersteigt. Wenn dies der Fall ist, setzt die Steuereinrichtung 3b in einem Schritt S33 eine Boolesche Variable V1 auf den Wert WAHR. Anderenfalls setzt die Steuereinrichtung 3b in einem Schritt S34 die Boolesche Variable V1 auf den Wert FALSCH.

In Schritten S35 bis S38 ermittelt die Steuereinrichtung 3b in völlig analoger Weise für die andere Bandkante 8 den Wert einer Booleschen Variable V2.

Im Rahmen der Vorgehensweise gemäß FIG 8 sind also die Booleschen Variablen V1, V2 die mindestens eine Größe, aus der hervorgeht, ob das Metallband 2 im Bereich der jeweiligen Bandkante 7, 8 eine Welle 9 ausbildet. Anstelle der beiden Booleschen Variablen V1, V2 könnte natürlich auch eine Variable mit mindestens drei Werten verwendet werden. Beispielsweise könnte der Wert +1 für eine Welle 9 an der einen Bandkante 7, der Wert -1 für eine Welle 9 an der anderen Bandkante 8 und der Wert 0 für keine Welle 9 verwendet werden.

Die Vorgehensweise von FIG 9 ist ähnlich zur Vorgehensweise von FIG 8. Die Schritte S32 bis S34 sowie S36 bis S38 können jedoch entfallen. Stattdessen sind Schritte S41 und S42 vorhanden. Im Schritt S41 ermittelt die Steuereinrichtung 3b einen quantifizierten Wert Q1 für das im Schritt S31 ermittelte Ausmaß. Im einfachsten Fall übernimmt die Steuereinrichtung 3b im Schritt S41 das im Schritt S31 ermittelte Ausmaß. Vorzugsweise ermittelt die Steuereinrichtung 3b im Schritt S41 jedoch anhand des im Schritt S31 ermittelten Ausmaßes als quantifizierten Wert Q1 die zugehörige I-Einheit des Metallbandes 2 im Bereich der Bandkante 7, 8.

In analoger Weise ermittelt die Steuereinrichtung 3b im Schritt S42 einen quantifizierten Wert Q2 für das im Schritt S35 ermittelte Ausmaß.

Im Falle der Ausgestaltung gemäß FIG 9 stellen also die quantifizierten Werte Q1, Q2 die mindestens eine Größe dar, aus der hervorgeht, ob das Metallband 2 im Bereich der jeweiligen Bandkante 7, 8 eine Welle 9 ausbildet. Anstelle der beiden quantifizierten Werte Q1, Q2 könnte natürlich auch eine einheitliche Variable verwendet werden, die beispielsweise bei einem positiven Wert die Höhe h der Welle 9 an der einen Bandkante 7 und bei einem negativen Wert die Höhe h der Welle 9 an der anderen Bandkante 8 angibt.

Entsprechend der Darstellung in FIG 4 zeigen die Bilder B das Metallband 2 auslaufseitig des Walzgerüsts 1 in einem spannungsfreien Zustand. Im Falle einer Ausgestaltung des Walzgerüsts 1 als reines Reversiergerüst ist dies sowieso der Fall. Im Falle einer Ausgestaltung des Walzgerüsts 1 als Bestandteil der mehrgerüstigen Walzstraße von FIG 1 ergibt sich das für den Zeitbereich, in dem der Bandkopf 11 des Metallbandes 2 zwar das Walzgerüst 1 bereits durchlaufen hat, das gestrichelt eingezeichnete weitere Walzgerüst 1 aber noch nicht erreicht hat. Falls dem Walzgerüst 1 beispielsweise Coilboxen oder ähnliche Einrichtungen vor- und nachgeordnet sind, gilt dies jeweils bis zu dem Zeitpunkt, zu dem der Bandkopf 11 die jeweilige Coilbox erreicht. Für den Bandfuß gelten analoge Ausführungen.

Bei einem Reversiergerüst wird das Metallband 2 reversierend gewalzt. Die Auslaufseite des Walzgerüsts 1 wechselt daher bei jedem Walzstich. Der Begriff "Auslaufseite" ist bei einem Reversiergerüst daher nicht statisch, sondern dynamisch auf den jeweiligen Walzstich bezogen. Gleiches gilt für den Begriff "Einlaufseite".

Die vorliegende Erfindung wurde vorstehend in Verbindung mit einer Erfassung der seitlichen Lage y auslaufseitig des Walzgerüsts 1 erläutert. Dies stellt den Regelfall der vorliegenden Erfindung dar. Alternativ oder zusätzlich ist es aber ebenso möglich, die Vorgehensweise bezüglich der Einlaufseite des Walzgerüsts 1 durchzuführen.

Die vorliegende Erfindung weist viele Vorteile auf. Insbesondere ist durch die erfindungsgemäße Vorgehensweise nicht nur ein Fehler im Bandlauf, sondern auch ein Fehler beim Werfen einer Welle 9 erkennbar und korrigierbar. Die Erkennung von Wellen 9 als solche in den erfassten Bildern B ist problemlos realisierbar. Die erfindungsgemäße Vorgehensweise ist insbesondere zur automatisierten Optimierung des Betriebs beim Einfädeln des Metallbandes 2 in ein nachfolgendes Walzgerüst 1 bzw. allgemein beim Einlaufen des Metallbandes 2 in eine nachfolgende Einrichtung einsetzbar. Weiterhin ist die erforderliche Hardware zur Erfassung und Verwertung der Bilder B meist sowieso vorhanden, so dass nur die Kosten für die zugehörige Software anfallen.

Obwohl die Erfindung im Detail durch das bevorzugte Ausführungsbeispiel näher illustriert und beschrieben wurde, so ist die Erfindung nicht durch die offenbarten Beispiele eingeschränkt und andere Varianten können vom Fachmann hieraus abgeleitet werden, ohne den durch die Ansprüche definierten Schutzumfang der Erfindung zu verlassen.

### Bezugszeichenliste

- 1: Walzgerüste
- 2: Metallband
- 3: Steuereinrichtung
- 3a: Gerüstregler
- 3b: Automatisierungseinrichtung
- 4: Steuerprogramm
- 5: Maschinencode
- 6: Erfassungseinrichtung
- 7, 8: Bandkanten
- 9: Wellen
- 10: Kameras
- 11: Bandkopf

- B: Bilder
- D: Daten
- DB: Datenbank
- h: Höhe
- M: Messdaten
- P: Parameter
- Q1, Q2: quantifizierte Werte
- S1 bis S42: Schritte
- SW: Schwellenwert
- V1, V2: Boolesche Variable
- x: Walzrichtung
- y: seitliche Lage
- y*: Solllage
- Z: Zugzustand

- δs: Schwenkwert

## Patentansprüche

1. Steuerverfahren für ein Walzgerüst (1),
- wobei eine Steuereinrichtung (3b) für das Walzgerüst (1) während des Walzens eines Metallbandes (2) in dem Walzgerüst (1) Messdaten (M) für eine einlaufseitig und/oder auslaufseitig des Walzgerüsts (1) bestehende seitliche Lage (y) des Metallbandes (2) entgegennimmt,
- wobei ein Gerüstregler (3a) der Steuereinrichtung (3b) unter Berücksichtigung von Parametern (P) des Gerüstreglers (3a) in Abhängigkeit der Abweichung der seitlichen Lage (y) von einer Solllage (y*) einen Schwenkwert (δs) für das Walzgerüst (1) ermittelt und das Walzgerüst (1) entsprechend ansteuert, **dadurch gekennzeichnet, dass**:
- die Steuereinrichtung (3b) mindestens eine Größe (V1, V2, Q1, Q2) ermittelt, aus der für beide Bandkanten (7, 8) des Metallbandes (2) hervorgeht, ob das Metallband (2) im Bereich der jeweiligen Bandkante (7, 8) eine Welle (9) ausbildet, und
- die Steuereinrichtung (3b), sobald das Metallband (2) im Bereich einer der Bandkanten (7, 8) eine Welle (9) ausbildet, mindestens einen der Parameter (P) des Gerüstreglers (3a) variiert, so dass der Gerüstregler (3a) den Schwenkwert (δs) ab dem Variieren des mindestens einen Parameters (P) unter Berücksichtigung des geänderten Parameters (P) ermittelt.

2. Steuerverfahren nach Anspruch 1,
**dadurch gekennzeichnet,**
**dass** die Steuereinrichtung (3b) den Parameter (P) derart variiert, dass der Ausbildung der Welle (9) entgegengewirkt wird oder ein Ausmaß (h), in dem die Welle (9) sich ausbildet, auf ein vorbestimmtes Maß begrenzt wird.

3. Steuerverfahren nach Anspruch 1 oder 2,
**dadurch gekennzeichnet,**
**dass** die Steuereinrichtung (3b) den variierten Parameter (P) beibehält, bis entweder die Steuereinrichtung (3b) den Parameter (P) aufgrund einer erneuten Ausbildung einer Welle (9) in dem Metallband (2) erneut variiert oder sich der Zugzustand (Z) des Metallbandes (2) ändert oder das Metallband (2) vollständig in dem Walzgerüst (1) gewalzt ist.

4. Steuerverfahren nach Anspruch 1, 2 oder 3,
**dadurch gekennzeichnet,**
**dass** die Steuereinrichtung (3b) den variierten Parameter (P) unter Zuordnung zu für das gewalzte Metallband (2) charakteristischen Daten (D) einer Datenbank (DB) zuführt, so dass der variierte Parameter (P) beim Walzen eines weiteren Metallbandes (2) mit denselben oder hinreichend ähnlichen charakteristischen Daten (D) als Anfangswert für den Parameter (P) zur Verfügung steht.

5. Steuerverfahren nach einem der obigen Ansprüche,
**dadurch gekennzeichnet,**
**dass** die Steuereinrichtung (3b) als Messdaten (M) für die seitliche Lage (y) des Metallbandes (2) Gruppen von Bildern (B) des Metallbandes (2) entgegennimmt, die das Metallband (2) beim Auslaufen aus dem Walzgerüst (1) und/oder beim Einlaufen in das Walzgerüst (1) zeigen, wobei die Bilder (B) der Gruppen jeweils auf einen für die jeweilige Gruppe einheitlichen Erfassungszeitpunkt bezogen sind.

6. Steuerverfahren nach Anspruch 5,
**dadurch gekennzeichnet,**
**dass** die Gruppen von Bildern (B) derart bestimmt sind, dass sie eine dreidimensionale Bestimmung der Oberfläche des Metallbandes (2) ermöglichen.

7. Steuerverfahren nach Anspruch 5 oder 6,
**dadurch gekennzeichnet,**
**dass** die Steuereinrichtung (3b) die mindestens eine Größe (V1, V2, Q1, Q2), aus der für beide Bandkanten (7, 8) des Metallbandes (2) hervorgeht, ob das Metallband (2) im Bereich der jeweiligen Bandkante (7, 8) eine Welle (9) ausbildet, anhand der Gruppen von Bildern (B) des Metallbandes (2) ermittelt.

8. Steuerverfahren nach Anspruch 7,
**dadurch gekennzeichnet,**
**dass** die Steuereinrichtung (3b)
- anhand der jeweiligen Gruppe von Bildern (B) jeweils ein Ausmaß ermittelt, in dem das Metallband (2) im Bereich der jeweiligen Bandkante (7, 8) die Welle (9) ausbildet,
- das jeweils ermittelte Ausmaß mit einem Schwellenwert (SW) vergleicht und
- die mindestens eine Größe (V1, V2) in Abhängigkeit von dem jeweiligen Vergleich als jeweilige Boolesche Variable (V1, V2) ermittelt.

9. Steuerverfahren nach Anspruch 7,
**dadurch gekennzeichnet,**
**dass** die Steuereinrichtung (3b)
- anhand der jeweiligen Gruppe von Bildern (B) quantitativ jeweils ein Ausmaß ermittelt, in dem das Metallband (2) im Bereich der jeweiligen Bandkante (7, 8) die Welle (9) ausbildet, und
- als mindestens eine Größe (Q1, Q2) die quantifizierten Werte (Q1, Q2) verwertet.

10. Steuerverfahren nach Anspruch 9,
**dadurch gekennzeichnet,**
**dass** die Steuereinrichtung (3b) die quantifizierten Werte (Q1, Q2) in I-Einheiten ermittelt.

11. Steuerverfahren nach einem der obigen Ansprüche,
**dadurch gekennzeichnet,**
**dass** das Metallband (2) sich während der Ausführung des Steuerverfahrens vor und/oder hinter dem Walzgerüst (1) in einem spannungsfreien Zustand befindet.

12. Steuerprogramm, wobei das Steuerprogramm Maschinencode (5) umfasst, der von einer Steuereinrichtung (3b) für ein Walzgerüst (1) abarbeitbar ist, wobei die Abarbeitung des Maschinencodes (5) durch die Steuereinrichtung (3b) bewirkt, dass die Steuereinrichtung (3b) ein Steuerverfahren nach einem der obigen Ansprüche ausführt.

13. Steuereinrichtung für ein Walzgerüst (1), wobei die Steuereinrichtung mit einem Steuerprogramm (4) nach Anspruch 12 programmiert ist, so dass die Steuereinrichtung im Betrieb ein Steuerverfahren nach einem der Ansprüche 1 bis 11 ausführt.

14. Walzeinheit, wobei die Walzeinheit ein Walzgerüst (1) aufweist, in dem ein Metallband (2) gewalzt wird, wobei die Walzeinheit eine Steuereinrichtung (3b) nach Anspruch 13 aufweist, wobei das Walzgerüst (1) von der Steuereinrichtung (3b) gesteuert wird.

15. Walzstraße, wobei die Walzstraße mehrere Walzgerüste (1) aufweist, wobei die Walzgerüste (1) in einer Walzrichtung (x) gesehen hintereinander angeordnet sind, so dass sie von dem gleichen Abschnitt des Metallbandes (2) nacheinander durchlaufen werden, wobei mindestens eines der Walzgerüste (1) als Walzeinheit gemäß Anspruch 14 ausgebildet ist.

## Claims

1. Control method for a roll stand (1),
- wherein, while a metal strip (2) is being rolled in the roll stand (1), a control device (3b) for the roll stand (1) receives measurement data (M) for a lateral position (y) of the metal strip (2) that exists on the entry side and/or on the exit side of the roll stand (1),
- wherein a stand controller (3a) of the control device (3b) takes account of parameters (P) of the stand controller (3a) in taking the deviation in the lateral position (y) from a desired position (y*) as a basis for ascertaining a pivot value (δs) for the roll stand (1) and actuating the roll stand (1) accordingly, **characterized in that**:
- the control device (3b) ascertains at least one quantity (V1, V2, Q1, Q2) that reveals, for both strip edges (7, 8) of the metal strip (2), whether the metal strip (2) is forming a wave (9) in the region of the respective strip edge (7, 8), and
- as soon as the metal strip (2) forms a wave (9) in the region of one of the strip edges (7, 8), the control device (3b) varies at least one of the parameters (P) of the stand controller (3a), as a result of which the stand controller (3a) ascertains the pivot value (δs) from the varying of the at least one parameter (P) onward in the light of the altered parameter (P).

2. Control method according to Claim 1,
**characterized**
**in that** the control device (3b) varies the parameter (P) such that the formation of the wave (9) is prevented or an extent (h) to which the wave (9) forms is limited to a predetermined degree.

3. Control method according to Claim 1 or 2,
**characterized**
**in that** the control device (3b) retains the varied parameter (P) until either the control device (3b) varies the parameter (P) again on the basis of a further formation of a wave (9) in the metal strip (2) or the tensile state (Z) of the metal strip (2) changes or the metal strip (2) has been completely rolled in the roll stand (1).

4. Control method according to Claim 1, 2 or 3,
**characterized**
**in that** the control device (3b) supplies the varied parameter (P) to a database (DB) in association with data (D) that are characteristic of the rolled metal strip (2), as a result of which the varied parameter (P) is available as an initial value for the parameter (P) when a further metal strip (2) having the same or sufficiently similar characteristic data (D) is rolled.

5. Control method according to one of the preceding claims, **characterized**
**in that** the measurement data (M) that the control device (3b) receives for the lateral position (y) of the metal strip (2) are groups of images (B) of the metal strip (2) that show the metal strip (2) as it exits the roll stand (1) and/or as it enters the roll stand (1), the images (B) of the groups each being referenced to a capture time that is consistent for the respective group.

6. Control method according to Claim 5,
**characterized**
**in that** the groups of images (B) are determined such that they allow a three-dimensional determination of the surface of the metal strip (2).

7. Control method according to Claim 5 or 6,
**characterized**
**in that** the control device (3b) ascertains the at least one quantity (V1, V2, Q1, Q2) that reveals, for both strip edges (7, 8) of the metal strip (2), whether the metal strip (2) is forming a wave (9) in the region of the respective strip edge (7, 8), on the basis of the groups of images (B) of the metal strip (2).

8. Control method according to Claim 7,
**characterized**
**in that** the control device (3b)
- uses the respective group of images (B) to ascertain a respective extent to which the metal strip (2) forms the wave (9) in the region of the respective strip edge (7, 8),
- compares the respective ascertained extent with a threshold value (SW), and
- ascertains the at least one quantity (V1, V2) on the basis of the respective comparison as a respective Boolean variable (V1, V2).

9. Control method according to Claim 7,
**characterized**
**in that** the control device (3b)
- uses the respective group of images (B) to quantitatively ascertain a respective extent to which the metal strip (2) forms the wave (9) in the region of the respective strip edge (7, 8), and
- uses the quantified values (Q1, Q2) as at least one quantity (Q1, Q2).

10. Control method according to Claim 9,
**characterized**
**in that** the control device (3b) ascertains the quantified values (Q1, Q2) in I units.

11. Control method according to one of the preceding claims, **characterized**
**in that** the metal strip (2) is in a relaxed state upstream and/or downstream of the roll stand (1) while the control method is being performed.

12. Control program, wherein the control program comprises machine code (5) that can be executed by a control device (3b) for a roll stand (1), wherein the execution of the machine code (5) by the control device (3b) causes the control device (3b) to perform a control method according to one of the preceding claims.

13. Control device for a roll stand (1), wherein the control device is programmed with a control program (4) according to Claim 12, as a result of which the control device performs a control method according to one of Claims 1 to 11 during operation.

14. Roll unit, wherein the roll unit has a roll stand (1) in which a metal strip (2) is rolled, wherein the roll unit has a control device (3b) according to Claim 13, wherein the roll stand (1) is controlled by the control device (3b).

15. Rolling mill train, wherein the rolling mill train has multiple roll stands (1), wherein the roll stands (1) are arranged in succession as seen in a rolling direction (x), as a result of which they carry the same section of the metal strip (2) one after the other, wherein at least one of the roll stands (1) is in the form of a roll unit according to Claim 14.

## Revendications

1. Procédé de commande pour une cage de laminage (1),
- dans lequel un dispositif de commande (3b) pour la cage de laminage (1) pendant le laminage d'un ruban métallique (2) dans la cage de laminage (1) accepte des données de mesure (M) pour une position latérale (y) du ruban métallique (2) existant côté entrée et/ou côté sortie de la cage de laminage (1),
- dans lequel un régulateur de cage (3a) du dispositif de commande (3b) détermine en prenant en compte des paramètres (P) du régulateur de cage (3a) en fonction de l'écart entre la position latérale (y) et une position théorique (y*) une valeur de pivotement (5s) pour la cage de laminage (1) et commande de manière correspondante la cage de laminage (1),
**caractérisé en ce que :**
- le dispositif de commande (3b) détermine au moins une grandeur (V1, V2, Q1, Q2) qui permet de savoir pour deux arêtes de ruban (7, 8) du ruban métallique (2) si le ruban métallique (2) forme une ondulation (9) dans la zone de l'arête de ruban (7, 8) respective, et
- le dispositif de commande (3b), dès que le ruban métallique (2) forme une ondulation (9) dans la zone d'une des arêtes de ruban (7, 8) respectives, fait varier au moins un des paramètres (P) du régulateur de cage (3a), de sorte que le régulateur de cage (3a) détermine la valeur de pivotement (5s) à partir de la variation de l'au moins un paramètre (P) en prenant en compte le paramètre (P) modifié.

2. Procédé de commande selon la revendication 1,
**caractérisé en ce que**
le dispositif de commande (3b) fait varier le paramètre (P) de telle sorte qu'une action contraire à la formation de l'ondulation (9) est réalisée ou qu'une ampleur (h) avec laquelle l'ondulation (9) se forme est limitée à un niveau prédéterminé.

3. Procédé de commande selon la revendication 1 ou 2, **caractérisé en ce que**
le dispositif de commande (3b) conserve le paramètre (P) varié jusqu'à ce que soit le dispositif de commande (3b) renouvelle la variation du paramètre (P) en raison d'une formation renouvelée d'une ondulation (9) dans le ruban métallique (2) soit que l'état de traction (Z) du ruban métallique (2) change soit que le ruban métallique (2) soit entièrement laminé dans la cage de laminage (1).

4. Procédé de commande selon la revendication 1, 2 ou 3, **caractérisé en ce que**
le dispositif de commande (3b) mène le paramètre (P) varié à une base de données (DB) par association à des données caractéristiques (D) pour le ruban métallique (2) laminé, de sorte que le paramètre (P) varié est disponible lors du laminage d'un autre ruban métallique (2) avec les mêmes données caractéristiques (D) ou des données caractéristiques suffisamment similaires en tant que valeur initiale pour le paramètre (P).

5. Procédé de commande selon l'une quelconque des revendications précédentes,
**caractérisé en ce que**
le dispositif de commande (3b) accepte en tant que données de mesure (M) pour la position latérale (y) du ruban métallique (2) des groupes d'images (B) du ruban métallique (2) qui montrent le ruban métallique (2) lors de la sortie de la cage de laminage (1) et/ou lors de l'entrée dans la cage de laminage (1), dans lequel les images (B) des groupes se rapportent respectivement à un moment de détection unique pour le groupe respectif.

6. Procédé de commande selon la revendication 5,
**caractérisé en ce que**
les groupes sont déterminés par des images (B) de telle sorte qu'ils permettent une détermination tridimensionnelle de la surface du ruban métallique (2).

7. Procédé de commande selon la revendication 5 ou 6, **caractérisé en ce que**
le dispositif de commande (3b) détermine l'au moins une grandeur (V1, V2, Q1, Q2) qui permet de savoir pour deux arêtes de ruban (7, 8) du ruban métallique (2) si le ruban métallique (2) forme une ondulation (9) dans la zone de l'arête de ruban (7, 8) respective, à l'aide des groupes d'images (B) du ruban métallique (2).

8. Procédé de commande selon la revendication 7,
**caractérisé en ce que**
le dispositif de commande (3b)
- à l'aide du groupe respectif d'images (B) détermine respectivement une ampleur avec laquelle le ruban métallique (2) forme l'ondulation (9) dans la zone de l'arête de ruban (7, 8) respective,
- compare l'ampleur respectivement déterminée avec une valeur seuil (SW) et
- détermine l'au moins une grandeur (V1, V2) en fonction de la comparaison respective en tant que variable booléenne (V1, V2) respective.

9. Procédé de commande selon la revendication 7,
**caractérisé en ce que**
le dispositif de commande (3b)
- à l'aide du groupe respectif d'images (B) détermine quantitativement respectivement une ampleur avec laquelle le ruban métallique (2) forme l'ondulation (9) dans la zone de l'arête de ruban (7, 8) respective, et
- exploite en tant qu'au moins une grandeur (Q1, Q2) les valeurs (Q1, Q2) quantifiées.

10. Procédé de commande selon la revendication 9,
**caractérisé en ce que**
le dispositif de commande (3b) détermine les valeurs (Q1, Q2) quantifiées dans des indices de planéité.

11. Procédé de commande selon l'une quelconque des revendications précédentes,
**caractérisé en ce que**
le ruban métallique (2) se trouve dans un état sans tension pendant la réalisation du procédé de commande devant et/ou derrière la cage de laminage (1).

12. Programme de commande, dans lequel le programme de commande comprend un code informatique (5) qui est exécutable par un dispositif de commande (3b) pour une cage de laminage (1), dans lequel l'exécution du code informatique (5) par le biais du dispositif de commande (3b) a pour effet que le dispositif de commande (3b) réalise un procédé de commande selon l'une quelconque des revendications précédentes.

13. Dispositif de commande pour une cage de laminage (1), dans lequel le dispositif de commande est programmé avec un programme de commande (4) selon la revendication 12, de sorte que le dispositif de commande réalise pendant un fonctionnement un procédé de commande selon l'une quelconque des revendications 1 à 11.

14. Unité de laminage, dans laquelle l'unité de laminage présente une cage de laminage (1) dans laquelle un ruban métallique (2) est laminé, dans laquelle l'unité de laminage présente un dispositif de commande (3b) selon la revendication 13, dans laquelle la cage de laminage (1) est commandée par le dispositif de commande (3b).

15. Train de laminage, dans lequel le train de laminage présente plusieurs cages de laminage (1), dans lequel les cages de laminage (1) sont disposées les unes derrières les autres vues dans une direction de laminage (x), de sorte qu'elles sont traversées les unes après les autres par la même section du ruban métallique (2), dans lequel au moins une des cages de laminage (1) est réalisée en tant qu'unité de laminage selon la revendication 14.
